# EUROPÄISCHE PATENTSCHRIFT

(11) **EP 0 825 036 B1**
(45) Veröffentlichungstag und Bekanntmachung des Hinweises auf die Patenterteilung: **11.06.2003**
(21) Anmeldenummer: 97113659.3
(22) Anmeldetag: 07.08.1997
(51) Int. Cl.: B42D 15/00, B41K 3/10

(54) **Numeriervorrichtung für Dokumente und numerierte Dokumente**
Numbering device for documents and numbered documents
Dispositif pour numéroter des documents et documents numérotés

(30) Priorität: 19.08.1996 DE 19633394
(43) Veröffentlichungstag der Anmeldung: 25.02.1998
(73) Patentinhaber: Giesecke & Devrient GmbH, 81677 München (DE)
(72) Erfinder: Mürl, Gerhard, 83512 Wasserburg/Inn (DE)
(74) Vertreter: Klunker . Schmitt-Nilson . Hirsch

(56) Entgegenhaltungen:
- EP-A- 0 160 504
- GB-A- 134 737
- US-A- 1 378 673
- US-A- 2 842 054

## Beschreibung

Die Erfindung betrifft einen Datenträger, insbesondere ein Wertpapier, eine Banknote, Ausweiskarte, Kreditkarte, Telefonkarte oder ähnliches, mit einer aus mehreren Zeichen bestehenden Seriennummer, die den Datenträger aus einer Serie von Datenträgern individualisiert sowie eine Numeriervorrichtung zum Numerieren der Datenträger.

Zur Erhöhung der Sicherheit und zur Identifikation von Dokumenten, wie beispielsweise Banknoten, Schecks, Ausweiskarten, Kreditkarten oder ähnliches, werden fortlaufende Numerierungen aufgebracht, wobei diese sogenannte "Seriennummer" zumeist auf dem bereits fertiggestellten Datenträger aufgedruckt wird. Zum Aufbringen der Seriennummer auf die Datenträger wird beispielsweise ein Numerierwerk verwendet, welches in einer Numerierstation eingebracht ist, die die Dokumente zum Numerieren durchlaufen.

Aus der DE-OS 1 486 894 ist hierzu bereits ein Numerierdruckwerk bekannt, mit dessen Hilfe derartige Dokumente mit einer fortlaufenden Seriennummer versehen werden können. Diese mehrstellige Nummer kann auf dem Dokument mehrfach vorgesehen und waagrecht oder senkrecht aufgebracht werden, wobei die Nummer mit einer Spezialfarbe, beispielsweise mit einer magnetischen Farbe aufgedruckt wird.

Zur Erhöhung der Sicherheit bei Wertdokumenten wird weiterhin in der EP 0 061 795 B1 vorgeschlagen, die aufgedruckte Seriennummer mit einer zusätzlichen Codezahl zu versehen, die sich mit der fortlaufenden Numerierung ändert und in einer anderen Farbe aufgedruckt wird als die Seriennummer.

Aus der EP 0160 504 A2 ist zur weiteren Verbesserung der Sicherheit von numerierten Dokumenten vorgeschlagen worden, die Seriennummer so zu gestalten, daß sich wenigstens zwei Zeichen der Seriennummer in ihrer Höhe, Breite, Schriftart oder in einer Kombination dieser Eigenschaften unterscheiden.

Der Erfindung liegt die Aufgabe zugrunde, eine Numeriervorrichtung und mit dieser Numeriervorrichtung numerierte Dokumente vorzuschlagen, wobei die Sicherheit der Dokumente durch die Numerierung mit der Numeriervorrichtung verbessert wird.

Diese Aufgabe wird durch die Merkmale der unabhängigen Ansprüche gelöst.

Der Kern der Erfindung beruht auf der Erkenntnis, daß die Sicherheit von Dokumenten erheblich verbessert werden kann, wenn zu deren Numerierung Numerierwerke verwendet werden, deren Ziffern eine spezielle Anordnung relativ zueinander aufweisen, wobei diese Anordnung einer Linie folgt, die eine Krümmung aufweist.

Diese spezielle Anordnung der Ziffern relativ zueinander gewährleistet, daß die Originalnumerierung der Dokumente nur mit den speziell hierzu hergestellten Numerierwerken vorgenommen werden kann. Ein nachträgliches paßgenaues Ersetzen einer einzelnen Ziffer der Numerierung ist erheblich erschwert, da die Linie, entlang der die Zeichen der Seriennummer angeordnet sind, nicht gerade verläuft. Zur Numerierung der Dokumente wird ein Numerierwerk verwendet, bei dem die Zeichen der Seriennummer auf den Gravierblöcken relativ zueinander so versetzt sind, daß sie entlang einer gekrümmten Linie angeordnet sind. Bei derartigen Numerierwerken kann der Versatz relativ zu einer Kante des Gravierblockes oder relativ zu einer Bezugslinie eines Zeichens angegeben werden. Für Seriennummern, die waagerecht nebeneinander angeordnete Zeichen aufweisen, kann der Versatz beispielsweise dadurch charakterisiert werden, daß die Zeichen in unterschiedlicher Höhe relativ zur Unterkante des Gravierblocks graviert sind, so daß die Grundlinie, an der die Zeichen ausgerichtet werden, gekrümmt ist. Bei der Gravierung der Zeichen muß darüber hinaus berücksichtigt werden, daß einige Zeichen nicht unmittelbar auf der Grundlinie stehen, sondern in einem definierten Abstand zu ihr angeordnet sind, wie beispielsweise Bindestrich, Gedankenstrich oder die Ziffern 5 und 0 im arabischen Sprachraum.

Bei aufrecht übereinanderstehenden Zeichen einer Seriennummer kann hingegen ein unterschiedlicher Abstand der Zeichen zu einer seitlichen Kante des Gravierblocks zur Erzeugung der Anordnung entlang einer gekrümmten Linie dienen.

Da derartige Numerierwerke jeweils eigens für die Numerierung von Dokumenten hergestellt werden müssen und die Herstellung Spezialwerkzeuge und Spezialkenntnisse erfordert, ist die Sicherheit von mit diesen Numerierwerken numerierten Dokumenten erheblich erhöht.

Weitere Vorteile und vorteilhafte Weiterbildungen sind Gegenstand der nachfolgenden Figurenbeschreibung, bei deren Darstellung zugunsten der besseren Übersichtlichkeit auf eine maßstabsgetreue Wiedergabe verzichtet wurde.

Es zeigen im einzelnen:
- Fig. 1: schematische Darstellung einer erfindungsgemäßen Numeriervorrichtung,
- Fig. 2: Aufsicht auf die Prägeblöcke einer Numeriervorrichtung,
- Fig. 3: eine schematisierte Anordnung der Ziffern auf den Gravierblöcken einer Numeriervorrichtung,
- Fig. 4: eine schematisierte Anordnung der Ziffern auf den Gravierblöcken einer Numeriervorrichtung,
- Fig. 5: eine schematisierte Anordnung der Ziffern auf den Gravierblöcken einer Numeriervorrichtung,
- Fig. 6: Darstellung von Bezugspunkten eines Zeichens,
- Fig. 7: ein Wertdokument mit einer Numerierung,
- Fig. 8: ein Wertdokument mit einer Numerierung,
- Fig. 9: ein Wertdokument mit einer Numerierung,

In Fig. 1 ist schematisch eine Numeriervorrichtung 1 gezeigt, die Ziffernräder 2, 2' aufweist, auf denen jeweils in Umlaufrichtung der Ziffernräder Gravierblöcke 3 vorhanden sind, auf denen die Zeichen 4 der Seriennummern graviert sind. Bei den gravierten Zeichen kann es sich um an sich beliebige Zeichen handeln, wie beispielsweise Zahlen, Buchstaben, Symbole oder andere zur Individualisierung geeignete Zeichen. Ein in der Figur nicht dargestellter Schaltmechanismus gewährleistet, daß die Schaltung des Numerierwerks entsprechend der gewünschten Numerierung vorgenommen wird. Die Zeichen 4, die bei dem vorliegenden Numerierwerk horizontal nebeneinander auf den Blöcken 3 aufgebracht sind, sind relativ zueinander auf den Gravierblöcken 3 so versetzt, daß die Seriennummer einer Bogenform folgt und dementsprechend auch eine mit dieser Numeriervorrichtung auf einen Datenträger aufgedruckte Seriennummer bogenförmig verläuft. Die Anordnung einer Seriennummer entlang einer Linie, die eine bogenförmige Krümmung aufweist, wird bei der vorliegenden Numeriervorrichtung dadurch gewährleistet, daß die Zeichen 4 der Seriennummer auf den Gravierblöcken 3 mit einem definierten Abstand zur Unterkante des Gravierblockes 3 angeordnet werden. Dabei ist dieser Abstand für Ziffern gleicher Höhe auf ein und demselben Ziffernrad konstant. Im vorliegenden Fall wird dieser Abstand von Ziffernrad zu Ziffernrad definiert verändert, so daß damit die Anordnung der Ziffern entlang einer gekrümmten Linie entsteht.

Um die Gravierverhältnisse deutlicher erkennen zu können, ist in Fig. 2 ein schematisierter Ausschnitt aus der Numeriervorrichtung 1 gezeigt, der die nebeneinander angeordneten Gravierblöcke 3 zeigt, auf denen die Zeichen als hochstehende Gravurzeichen 4 angeordnet sind. In ihrer Lage auf den Gravurblöcken unterscheiden sich die Zeichen im vorliegenden Fall durch einen vertikalen Versatz, so daß die durch die Zeichen gebildete Seriennummer einer Linie folgt, die gekrümmt ist und im vorliegenden Fall durch einen Bogen repräsentiert wird. Wie in Fig. 2 zu sehen ist, steigt der Abstand zwischen dem Fuß des gravierten Zeichens 4 und der Unterkante des Gravierblockes 6, auf welchem das Zeichen graviert ist, für die ersten Zeichen der Seriennummer an und fällt für die letzten Zeichen der Seriennummer wieder ab, so daß sich insgesamt eine Anordnung der Seriennummer entlang einer gekrümmten Linie ergibt. Die Numeriervorrichtung weist dementsprechend nebeneinander angeordnete Gravierblöcke auf, bei denen wenigstens ein graviertes Zeichen so angeordnet ist, daß es zu einer geraden Verbindungslinie vom Fuß des ersten bis zum Fuß des letzten Zeichens versetzt ist. Zur Charakterisierung des Versatzes kann neben der geraden Verbindungslinie vom Fuß des ersten zum Fuß des letzten Zeichens auch die gerade Verbindungslinie vom Kopf des ersten zum Kopf des letzten Zeichens dienen.

In Fig. 1 sind die Zeichen der Seriennummer zwar als positiv erkennbare Zeichen dargestellt, jedoch werden bei derartigen Numeriervorrichtungen die Zeichen üblicherweise als hochstehende Reliefs aus den Prägeblöcken herausgearbeitet, wie in Fig. 2 zu sehen ist. Beim Aufdrucken der Seriennummer mit Hilfe dieser Numeriervorrichtung werden dann die Zeichen seitenrichtig auf das Dokument übertragen, wobei erfindungsgemäß die Seriennummer entlang einer Linie angeordnet ist, die eine Krümmung aufweist.

In Fig. 3 ist eine weitere Ausführungsform dargestellt, die zeigt, wie die Seriennummer entlang einer gekrümmten Linie angeordnet werden kann. Dabei sind die Gravierblöcke 3 weiter schematisiert und die Zeichen 4 der Seriennummer der besseren Übersichtlichkeit halber positiv dargestellt. Ebenfalls eingezeichnet ist die normalerweise nicht sichtbare Kurve 5, entlang der die Seriennummer verläuft. In dieser Ausführungsform steht jedes Zeichen der Seriennummer senkrecht auf einer Tangente, die an die Kurve 5 am Ort des jeweiligen Zeichens 4 angelegt wird. Die meisten Zeichen der Seriennummer sind daher relativ zur Unterkante 6 des Gravierblockes 3 gekippt, wobei der Fuß jedes Zeichens parallel zur oder auf der Tangente an die Kurve 5 verläuft. Zusätzlich weisen wenigstens zwei Zeichen 4 zur Unterkante 6 ihres Gravierblocks unterschiedliche Abstände auf.

Eine weitere Ausführungsform einer Numeriervorrichtung, mit denen Dokumente mit einer Seriennummer versehen werden können, ist in Fig. 4 gezeigt. In Fig. 4 ist die Seriennummer dabei entlang einer wellenförmig gekrümmten Linie 5 angeordnet, wobei die einzelnen Zeichen 4 der Seriennummer wiederum einen unterschiedlichen Abstand zur Unterkante des Gravierblockes 3 aufweisen.

In Fig. 5a und 5b sind zwei weitere Beispiele zur erfindungsgemäßen Seriennummer gezeigt. Dabei sind die einzelnen Ziffern 4 der Seriennummern auf den Gravierblöcken so graviert, daß die Ziffern entlang eines Bogens 6, 6' aufrecht untereinander angeordnet sind. Die Seriennummer ist damit von oben nach unten lesbar.

Die Anordnung der Seriennummer entlang einer gekrümmten Linie läßt sich bei senkrecht übereinanderstehenden wie auch bei waagrecht nebeneinanderstehenden Zeichen auch dadurch charakterisieren, daß wenigstens ein Zeichen der Seriennummer einen Abstand zu einer geraden Verbindungslinie vom ersten zum letzten Zeichen der Seriennummer aufweist. Selbstverständlich müssen für den Beginn und den Endpunkt dieser Linie äquivalente Bezugspunkte eines Zeichens gewählt werden, wobei dann die übrigen Zeichen der Seriennummern so angeordnet sind, daß deren äquivalente Bezugspunkte einen Abstand zu der geraden Verbindungslinie vom ersten zum letzten Zeichen aufweisen und die Zeichen so angeordnet sind, daß sie entlang einer gekrümmten Linie liegen.

Als Bezugspunkte eignen sich hierzu beispielsweise, wie in Fig. 6a gezeigt, einer der äußeren Berührpunkte 10, 10' des Zeichens mit der Fußlinie 12 oder der Berührpunkt 11 des Zeichens mit der Kopflinie 16. Ebenso geeignet ist auch die Mitte 13 eines Zeichens, die, wie in Fig. 6b gezeigt, als Schnittpunkt der Linie durch die halbe Gravurbreite 14 mit der Linie durch die halbe Höhe des Zeichens 15 definiert ist, wobei die halbe Höhe des Zeichens durch den halben Abstand von der Fußlinie 12 zur Kopflinie 16 des Zeichens definiert ist.

Die Numeriervorrichtung kann zur Numerierung von Dokumenten, wie beispielsweise Banknoten, Wertpapieren, Identifikations- oder Kreditkarten, Pässen oder ähnlichem, verwendet werden und dabei ein- oder mehrfach und in unterschiedlichen Ausprägungsformen auf das Dokument aufgebracht werden. In Fig. 7 ist hierzu ein Wertpapier 20 gezeigt, welches zwei Seriennummern 21 und 22 aufweist, die entlang einer gekrümmten Linie angeordnet sind, wobei die gekrümmte Linie selbst auf dem Dokument nicht erkennbar ist. Die Zeichen der beiden Seriennummern sind in diesem Fall senkrecht untereinander angeordnet.

Entsprechend ist für den Fall nebeneinander angeordneter Zeichen in Fig. 8 ein Dokument 20 gezeigt, welches eine Seriennummer 23 aufweist, die wiederum entlang einer Linie angeordnet ist, die eine Krümmung aufweist. Im Gegensatz zu der in Fig. 7 dargestellten Variante ist auf diesem Datenträger die gekrümmte Linie 27 zu sehen. Sofern gewünscht wird, daß diese Linien auf dem Datenträger sichtbar sind, können sie zusammen mit der Seriennummer aufgebracht oder in getrennten Druckvorgängen erzeugt werden. Es ist nicht erforderlich, daß die einzelnen Ziffern einer Seriennummer ein einheitliches Erscheinungsbild aufweisen.

Die Auswahl der Zeichen ist nicht auf arabische Ziffern oder alphanumerische Zeichen beschränkt. So können beispielsweise ebenso die in Fig. 9 dargestellten und im arabischen Sprachraum verwendeten Ziffern zur Darstellung der Seriennummer 25 verwendet werden und auch mit anderen Zeichen kombiniert werden.

Selbstverständlich ist es bei allen Beispielen möglich, die Seriennummern auf den Datenträgern mit zusätzlichen Sicherheitsmerkmalen, wie Fluoreszenzstoffen, magnetischen oder elektrisch leitfähigen Stoffen zu versehen. Darüber hinaus können auf ein und demselben Dokument unterschiedliche Ausführungsformen der Seriennummer miteinander kombiniert werden, d.h. daß auf ein und demselben Dokument mehrere Seriennummern aufgebracht werden können, von denen wenigstens eine Seriennummer entlang einer Linie aufgebracht wird, die eine Krümmung aufweist. Dabei ist es unerheblich, ob die Ziffern der Seriennummer senkrecht untereinander oder waagrecht nebeneinander aufgebracht werden. Es ist ebenfalls möglich, die Linie, entlang der die Seriennummer aufgebracht wird, visuell sichtbar, unsichtbar oder nur mit Hilfe technischer Mittel, wie z.B. UV-Lampen, sichtbar auf das Dokument aufzubringen.

Die Seriennummer kann darüber hinaus auch auf Dokumente ohne die Verwendung von Prägenumerierwerken aufgebracht werden. Dabei eignen sich insbesondere sogenannte Tintenstrahlnumeriervorrichtungen, bei denen die Seriennummer entlang einer Kurve auf das Dokument mit Hilfe eines EDVgesteuerten Tintenstrahldruckers aufgebracht wird.

## Patentansprüche

1. Datenträger, insbesondere ein Wertpapier, eine Banknote, Ausweiskarte, Kreditkarte, Telefonkarte oder ähnliches, mit einer aus mehreren Zeichen bestehenden Seriennummer (21, 22, 23, 25), die den Datenträger aus einer Serie von Datenträgern individualisiert, **dadurch gekennzeichnet, daß** die Zeichen der Seriennummer gleich groß sind und entlang einer Linie (5,6,27) angeordnet sind, die eine bogenförmige oder wellenförmige Krümmung aufweist.

2. Datenträger nach Anspruch 1, **dadurch gekennzeichnet, daß** die Linie (6, 26, 27) auf dem Datenträger sichtbar oder unsichtbar ist.

3. Datenträger nach einem der Ansprüche 1 oder 2, **dadurch gekennzeichnet, daß** die Seriennummer mehrfach auf dem Datenträger vorgesehen ist.

4. Datenträger nach Anspruch 3, **dadurch gekennzeichnet, daß** wenigstens zwei Linien, entlang der die Seriennummern angeordnet sind, eine unterschiedliche Form aufweisen.

5. Datenträger nach einem der Ansprüche 1 bis 4, **dadurch gekennzeichnet, daß** die Zeichen der Seriennummer aufrecht nebeneinander angeordnet sind.

6. Datenträger nach einem der Ansprüche 1 bis 4, **dadurch gekennzeichnet, daß** die Zeichen der Seriennummer aufrecht übereinander angeordnet sind.

7. Datenträger nach einem der Ansprüche 1 bis 6, **dadurch gekennzeichnet, daß** sich wenigstens zwei Zeichen der Seriennummer durch ihren Schrifttyp unterscheiden.

8. Numeriervorrichtung für Datenträger, insbesondere Wertpapiere, Banknoten, Ausweiskarten, Kreditkarten, Telefonkarten oder ähnliches, mit wenigstens einem Numerierwerk, das Ziffernräder (2) mit auf den Rädern aufgebrachten Gravierblöcken (3) aufweist, in die Zeichen (4) durch Gravieren eingebracht sind, **dadurch gekennzeichnet, daß** die Zeichen (4) gleich groß sind und auf den Gravierblöcken (3) so angeordnet sind, daß eine Nummer entsteht, die entlang einer Linie (5,6) angeordnet ist, die eine bogenförmige oder wellenförmige Krümmung aufweist.

9. Numeriervorrichtung nach Anspruch 8, **dadurch gekennzeichnet, daß** die Zeichen (4) aufrecht nebeneinander angeordnet sind.

10. Numeriervorrichtung nach Anspruch 8 oder 9, **dadurch gekennzeichnet, daß** die Zeichen (4) aufrecht untereinander angeordnet sind.

11. Numeriervorrichtung nach einem der Ansprüche 8 bis 10, **dadurch gekennzeichnet, daß** sich wenigstens zwei Zeichen (4) durch ihre Orientierung relativ zu einer Kante des Gravierblocks unterscheiden.

12. Numeriervorrichtung nach einem der Ansprüche 8 bis 11, **dadurch gekennzeichnet, daß** auf jedem Gravierblock außer dem Zeichen der Seriennummer auch ein Teil der Linie (6) graviert ist.

13. Numeriervorrichtung nach einem der Ansprüche 8 bis 12, **dadurch gekennzeichnet, daß** auf jedem Gravierblock ausschließlich das Zeichen der Seriennummer graviert ist.

## Claims

1. A data carrier, in particular paper of value, bank note, ID card, credit card, telephone card or the like, having a serial number (21, 22, 23, 25) consisting of several characters which individualizes the data carrier from a series of data carriers, **characterized in that** the characters of the serial number are of equal size and disposed along a line (5, 6, 27) having an arc-shaped or wave-shaped curvature.

2. A data carrier according to claim 1, **characterized in that** the line (6, 26, 27) is visible or invisible on the data carrier.

3. A data carrier according to either of claims 1 and 2, **characterized in that** the serial number is provided on the data carrier several times.

4. A data carrier according to claim 3, **characterized in that** at least two lines along which the serial numbers are disposed have a different form.

5. A data carrier according to any of claims 1 to 4, **characterized in that** the characters of the serial number are disposed upright side by side.

6. A data carrier according to any of claims 1 to 4, **characterized in that** the characters of the serial number are disposed upright one above the other.

7. A data carrier according to any of claims 1 to 6, **characterized in that** at least two characters of the serial number differ in their type font.

8. A numbering apparatus for data carriers, in particular papers of value, bank notes, ID cards, credit cards, telephone cards or the like, having at least one numbering unit which has figure wheels (2) with engraved blocks (3) applied to said wheels and characters (4) engraved in said blocks, **characterized in that** the characters (4) are of equal size and disposed on the engraved blocks (3) so as to produce a to produce a number disposed along a line (5, 6) having an arc-shaped or wave-shaped curvature.

9. A numbering apparatus according to claim 8, **characterized in that** the characters (4) are disposed upright side by side.

10. A numbering apparatus according to either of claims 8 and 9, **characterized in that** the characters (4) are disposed upright one below the other.

11. A numbering apparatus according to any of claims 8 to 10, **characterized in that** at least two characters (4) differ by their orientation relative to an edge of the engraved block.

12. A numbering apparatus according to any of claims 8 to 11, **characterized in that** a part of the line (6) is also engraved on each engraved block along with the character of the serial number.

13. A numbering apparatus according to any of claims 8 to 12, **characterized in that** solely the character of the serial number is engraved on each engraved block.

## Revendications

1. Support de données, notamment un document de valeur, un billet de banque, une carte d'identité, une carte de crédit, une carte téléphonique ou similaires, avec un numéro de série (21, 22, 23, 25) composé de plusieurs caractères, qui personnalise le support de données parmi une série de supports de données, **caractérisé en ce que** les caractères du numéro de série présentent la même taille et sont disposés le long d'une ligne (5, 6, 27) présentant une courbure en forme d'arc ou d'onde.

2. Support de données selon la revendication 1, **caractérisé en ce que** la ligne (6, 26, 27) est visible ou invisible sur le support de données.

3. Support de données selon l'une des revendications 1 ou 2, **caractérisé en ce que** le numéro de série est prévu plusieurs fois sur le support de données.

4. Support de données selon la revendication 3, **caractérisé en ce qu'**au moins deux lignes, le long desquelles les numéros de série sont disposés, présentent une forme différente.

5. Support de données selon l'une des revendications 1 à 4, **caractérisé en ce que** les caractères du numéro de série sont disposés verticalement les uns à côté des autres.

6. Support de données selon l'une des revendications 1 à 4, **caractérisé en ce que** les caractères du numéro de série sont disposés verticalement les uns au-dessus les autres.

7. Support de données selon l'une des revendications 1 à 6, **caractérisé en ce qu'**au moins deux caractères du numéro de série se distinguent par leur type d'écriture.

8. Dispositif de numérotation des supports de données, notamment des documents de valeur, des billets de banque, des cartes d'identité, des cartes de crédit, des cartes téléphoniques et similaires, comprenant au moins un mécanisme de numérotation, qui présente des roues de chiffres (2) avec des blocs à graver (3) disposés sur les roues, dans lesquels les caractères sont insérés par gravure, **caractérisé en ce que** les caractères (4) présentent la même taille et sont disposés sur les blocs à graver (3) de telle sorte que l'on obtient un numéro qui est disposé le long d'une ligne (5, 6) présentant une courbure en forme d'arc ou d'onde.

9. Dispositif de numérotation selon la revendication 8, **caractérisé en ce que** les caractères (4) sont disposés verticalement les uns à côté des autres.

10. Dispositif de numérotation selon la revendication 8 ou 9, **caractérisé en ce que** les caractères (4) sont disposés verticalement les uns en dessous des autres.

11. Dispositif de numérotation selon l'une des revendications 8 à 10, **caractérisé en ce qu'**au moins deux caractères (4) se distinguent par leur orientation par rapport à un bord du bloc à graver.

12. Dispositif de numérotation selon l'une des revendications 8 à 11, **caractérisé en ce que** sur chaque bloc à graver est également gravée, outre le caractère du numéro de série, une partie de la ligne (6).

13. Dispositif de numérotation selon l'une des revendications 8 à 12, **caractérisé en ce que** sur chaque bloc à graver est gravée exclusivement le caractère du numéro de série.
